# FASCICULE DE BREVET EUROPEEN

(11) **EP 0 093 682 B1**
(45) Date de publication et mention de la délivrance du brevet: **05.03.1986**
(21) Numéro de dépôt: 83420077.6
(22) Date de dépôt: 29.04.1983
(51) Int. Cl.: B65D 5/44

(54) **Emballage en carton muni de renforts**
Mit Verstärkungen versehene Verpackung aus Pappe
Cardboard packing provided with reinforcements

(30) Priorité: 30.04.1982 FR 8207931
(43) Date de publication de la demande: 09.11.1983
(73) Titulaire: CARTOBOIS, F-13670 Saint Andiol Bouches du Rhône (FR)
(72) Inventeur: Richaud, René, GAP (Hautes Alpes) (FR)
(74) Mandataire: Maureau, Pierre

## Description

La présente invention concerne un emballage en carton à têtes surélevées, avec une partie en carton comprenant un fond rectangulaire, deux grandes faces latérales articulées au fond, et deux petites faces latérales articulées au fond et assemblées aux grandes faces latérales, cet emballage comportant en outre des renforts en bois ou matériau similaire formant, aux quatre angles de l'emballage, des montants fixés extérieurement contre l'une des petites faces latérales et fixés également contre les extrémités des grandes faces latérales, lesquelles sont prolongées au-delà des extrémités du fond.

Un emballage en carton et en bois de ce genre est déjà décrit dans le document FR-A-2 302 923. Il est utilisable notamment pour le transport des produits agricoles tels que les fruits, leur stockage et leur présentation sur les lieux de vente, en remplacement des caisses traditionnelles en bois. Dans ce genre d'emballage, l'adjonction d'éléments rapportés en bois, se situant aux quatre angles de l'emballage, contribue à la rigidité et à la résistance mécanique de l'emballage.

En outre, le document FR-A-2 302 923 prévoit des dispositions assurant un certain calage de tels emballages, lorsqu'ils sont empilés. Toutefois, le calage est réalisé suivant une seule direction, et n'assure pas une immobilisation relative en toutes directions de deux emballages superposés. Les dispositions assurant le calage comprennent par exemple deux lattes de bois transversales fixées sous le fond de l'emballage, ce qui conduit à une multiplication peu rationnelle du nombre d'éléments en bois, puisque ces deux lattes s'ajoutent aux quatre montants prévus aux angles de l'emballage.

On connaît par ailleurs, par le document FR-A-2063355, un emballage en carton, avec un fond et avec quatre faces latérales dans lequel certaines faces latérales sont raidies par des éléments rapportés en bois, comprenant non seulement des montants disposés verticalement dans les angles, mais encore des traverses horizontales qui relient entre elles les extrémités supérieures de deux montants. Ces éléments de renforcement en bois sont fixés contre l'intérieur des faces latérales de l'emballage, et ne sont pas mis à profit pour assurer l'immobilisation relative d'emballages empilés. En outre, les différents montants et les traverses constituent autant d'éléments distincts, devant être produits et rapportés séparément d'où une fabrication compliquée et coûteuse de l'emballage.

La présente invention remédie à tous les inconvénients précédemment indiqués, en fournissant pour un emballage du genre considéré des moyens de renforcement qui, tout en apportant une simplification et une économie par une diminution importante du nombre de pièces nécessaires, sont capables d'assurer par eux-mêmes une immobilisation relative en toutes directions de deux emballages superposés, contribuant ainsi efficacement au gerbage.

A cet effet, dans l'emballage en carton muni de renforts objet de l'invention, les renforts en bois ou matériau similaire sont constitués, à chaque extrémité de l'emballage, par une pièce unique formant à la fois deux montants et au moins une traverse reliant entre eux les deux montants, en suivant sensiblement le bord supérieur de la petite face latérale contre laquelle ladite pièce unique est fixée, le bord supérieur de ladite traverse étant cependant situé plus haut que le bord supérieur de la face latérale adjacente, tandis que les sommets des deux montants affleurent le bord supérieur de ladite face latérale.

La partie en carton de l'emballage est ainsi complétée seulement par deux pièces de renforcement de conformation particulière, réalisables avantageusement en aggloméré de bois moulé, qui sont fixées respectivement aux deux extrémités de l'emballage. Ces deux renforts peuvent être collés ou agrafés contre l'extérieur des deux petites faces latérales ; ils sont également collés ou agrafés aux extrémités des grandes faces latérales et assurent ainsi l'assemblage de l'emballage. De plus, les décrochements réalisés entre le bord supérieur de la traverse et les sommets des montants, sur chaque renfort, permettent le gerbage des emballages, avec un emboîtement assurant une immobilisation relative en toutes directions de deux emballages superposés.

De toute façon, l'invention sera bien comprise, et d'autres caractéristiques seront mises en évidence, à l'aide de la description qui suit, en référence au dessin schématique annexé représentant, à titre d'exemple non limitatif, une forme d'exécution de cet emballage en carton muni de renforts :
Figure 1 représente l'emballage à plat, vu par dessous, avec ses renforts ;
Figure 2 est une vue en perspective de l'emballage partiellement monté ;
Figure 3 est une vue partielle en coupe suivant 3-3 de figure 2, passant par une extrémité de l'emballage ;
Figure 4 représente deux emballages empilés, vus par une extrémité.

Comme le montre plus particulièrement la figure 1, l'emballage est réalisé à partir d'une plaque unique de carton, formant le fond rectangulaire (1), les deux grandes faces latérales (2) reliées aux côtés longitudinaux du fond (1) suivant des lignes de pliage (3), et les deux petites faces latérales (4) reliées aux côtés transversaux du fond (1) suivant des lignes de pliage (5). Les deux grandes faces latérales (2) sont prolongées au-delà des lignes (5) et présentent chacune une région centrale échancrée (6), de sorte que l'emballage monté possède deux têtes surélevées (7) à ses extrémités (voir figure 2).

Contre l'extérieur de chaque petite face latérale (4) est fixée une pièce unique de renforcement (8), notamment réalisée en aggloméré de bois moulé. La pièce (8) ou « renfort forme deux montants (9), qui suivent les deux bords verticaux (10) de la petite face latérale adjacente (4), et une traverse (11), qui relie entre eux les sommets des deux montants (9) en suivant sensiblement le bord supérieur (12) de la petite face latérale adjacente (4). Les sommets des deux montants (9) affleurent le bord supérieur (12) de la face (4), alors que le bord supérieur (13) de la traverse (11) est situé plus haut que le bord supérieur (12) de la face (4), cet écart de hauteur étant bien visible sur la figure 3 où il est indiqué (e).

Les montants (9) et la traverse (11) de chaque renfort (8) sont fixés contre la face adjacente (4) en carton au moyen d'agrafes (14), ou encore par collage. Après fixation des renforts (8), les petites faces latérales (4) sont relevées à la verticale, par pliage du carton suivant les lignes (5). Les grandes faces latérales (2) sont également relevées à la verticale, par pliage du carton suivant les lignes (3) ; les extrémités des grandes faces (2), qui se prolongent au-delà des lignes de pliage (5) délimitant le fond (1), sont appliquées latéralement contre les montants (9) des renforts (8), et sont fixées sur ces montants au moyen d'agrafes ou par collage.

On obtient ainsi un emballage en carton, avec un fond (1), deux grandes faces latérales (2), et deux petites faces latérales (4) munies des renforts (8) en matériau à base de bois. Cet emballage est adapté pour le transport, le stockage et la présentation de produits agricoles, notamment de fruits et de légumes.

L'emballage a pour avantage d'être gerbable, comme illustré par la fig. 4 qui représente deux emballages empilés. Les pieds des montants (9) du renfort (8) de l'emballage supérieur sont appuyés sur les sommets des montants (9) du renfort (8) de l'emballage inférieur. La partie de la traverse (11) du renfort (8) de l'emballage inférieur, faisant saillie au-dessus du bord supérieur (12) de la face (4), maintient l'emballage supérieur en réalisant un véritable emboîtement.

La fig. 4 montre que chaque renfort (8) peut comprendre encore une seconde traverse (15), qui relie ses deux montants (9) à leur base en suivant sensiblement le bord inférieur (5) de la face latérale adjacente (4), de manière que le renfort (8) présente la forme générale d'un cadre rectangulaire. Des zones renforcées (16) peuvent en outre être prévues, sur chaque renfort (8), à la jonction des deux montants et de la traverse (11), ou des traverses (11 et 15).

Les renforts peuvent encore présenter des formes plus complexes, par exemple en multipliant les montants ou en ajoutant des éléments obliques, selon leurs dimensions et la résistance recherchée. Pour augmenter la rigidité de l'emballage, des renforts supplémentaires en bois ou matériau similaire peuvent être fixés contre les grandes faces latérales. Les parties en carton ou en bois de l'emballage peuvent, enfin, comporter diverses particularités telles que poignées de préhension, trous d'aération, impressions diverses, ..., selon l'utilisation prévue pour l'emballage.

## Revendications

1. Emballage à têtes surélevées (7), avec une partie en carton comprenant un fond rectangulaire (1), deux grandes faces latérales (2) articulées au fond (1), et deux petites faces latérales (4) articulées au fond (1) et assemblées aux grandes faces latérales (2), cet emballage comportant en outre des renforts en bois ou matériau similaire formant, aux quatre angles de l'emballage, des montants (9) fixés extérieurement contre l'une des petites faces latérales (4) et fixés également contre les extrémités des grandes faces latérales (2), lesquelles sont prolongées au-delà des extrémités du fond (1), caractérisé en ce que les renforts en bois ou matériau similaire sont constitués, à chaque extrémité de l'emballage, par une pièce unique (8) formant à la fois deux montants (9) et au moins une traverse (11) reliant entre eux les deux montants (9), en suivant sensiblement le bord supérieur (12) de la petite face latérale (4) contre laquelle ladite pièce unique (8) est fixée, le bord supérieur (13) de ladite traverse (11) étant cependant situé plus haut que le bord supérieur (12) de la face latérale adjacente (4), tandis que les sommets des deux montants (9) du même renfort (8) affleurent le bord supérieur (12) de ladite face latérale (4).

2. Emballage en carton muni de renforts selon la revendication 1, caractérisé en ce que chaque renfort (8) est réalisé en aggloméré de bois moulé.

3. Emballage en carton muni de renforts selon la revendication 1 ou 2, caractérisé en ce que chaque renfort (8) en bois ou matériau similaire comprend encore une seconde traverse (15) qui suit sensiblement le bord inférieur (5) de la face latérale adjacente (4), de manière à présenter la forme générale d'un cadre rectangulaire.

4. Emballage en carton muni de renforts selon l'une quelconque des revendications 1 à 3, caractérisé en ce que chaque renfort (8) en bois ou matériau similaire comporte des zones renforcées (16) à la jonction des deux montants (9) et de la ou des traverses (11, 15).

5. Emballage en carton selon l'une quelconque des revendications 1 à 4, caractérisé en ce que chaque renfort (8) en bois ou matériau similaire est fixé par collage contre la petite face latérale adjacente (4) et/ou contre les extrémités des grandes faces latérales (2).

6. Emballage en carton selon l'une quelconque des revendications 1 à 4, caractérisé en ce que chaque renfort (8) en bois ou matériau similaire est fixé par agrafage (14) contre la petite face latérale adjacente (4) et/ou contre les extrémités des grandes faces latérales (2).

## Claims

1. Packing having raised heads (7), with a cardboard portion including a rectangular base (1), two large lateral faces (2) articulated to the base (1), and two small lateral faces (4) articulated to the base (1) and joined to the large lateral faces (2), this packing furthermore comprising reinforcements of wood or similar material forming, at the four angles of the packing, uprights (9) which are externally fixed against one of the small lateral faces (4) and also fixed against the ends of the large lateral faces (2), which are extended beyond the ends of the base (1), characterised in that the reinforcements of wood or similar material are constituted, at each end of the packing, by a single piece (8) forming at one and the same time two uprights (9) and at least one cross-piece (11) connecting together the two uprights (9), substantially following the upper edge (12) of the small lateral face (4) against which said single piece (8) is fixed, the upper edge (13) of said cross-piece (11) nevertheless being located higher than the upper edge (112) of the adjacent lateral face (4) whilst the tops of the two uprights (9) of the same reinforcement (8) are flush with the upper edge (12) of said lateral face (4).

2. Cardboard packing provided with reinforcements according to Claim 1, characterised in that each reinforcement (8) is made of moulded wood agglomerate.

3. Cardboard packing provided with reinforcements according to Claim 1 or 2, characterised in that each reinforcement (8) of wood or similar material also includes a second cross-piece (15) which substantially follows the lower edge (5) of the adjacent lateral face (4), in such a way as to produce generally the shape of a rectangular frame.

4. Cardboard packing provided with reinforcements according to any one of Claims 1 to 3, characterised in that each reinforcement (8) of wood or similar material has reinforced zones (16) at the junction of the two uprights (9) and the cross-piece or pieces (11, 15).

5. Cardboard packing according to any one of Claims 1 to 4, characterised in that each reinforcement (8) of wood or similar material is fixed by glueing against the adjacent small lateral face (4) and/or against the ends of the large lateral faces (2).

6. Cardboard packing according to any one of Claims 1 to 4, characterised in that each reinforcement (8) of wood or similar material is fixed by clipping (14) against the adjacent small lateral face (4) and/or against the ends of the large lateral faces (2).

## Patentansprüche

1. Verpackung mit hochgezogenen Kopfstücken (7), mit einem Teil aus Pappe, beinhaltend einen rechteckigen Boden (1), zwei an den Boden (1) angelenkte große Seitenflächen (2), zwei an den Boden (1) angelenkte kleine Seitenflächen (4), die mit den großen Seitenflächen (2) verbunden sind, wobei diese Verpackung ferner Verstärkungen aus Holz oder einem ähnlichen Material aufweist, die, an den vier Ecken der Verpackung, Stützständer (9) bilden, die außen an einer der kleinen Seitenflächen (4) und ebenfalls an den Enden der großen Seitenflächen (2) befestigt sind, die über die Enden des Bodens (1) hinaus verlängert sind, dadurch gekennzeichnet, daß die Verstärkungen aus Holz oder einem ähnlichen Material, an jedem Ende der Verpackung, durch eine einziges Stück (8) gebildet sind, das zugleich zwei Stützständer (9) und mindestens eine die beiden Stützständer (9) untereinander verbindende Traverse (11) bildet, indem es genau dem oberen Rand (12) der kleinen Seitenfläche (4) folgt, gegen die das genannte einzige Stück (8) befestigt ist, wobei jedoch der obere Rand (13) der genannten Traverse (11) höher gelegen ist als der obere Rand (12) der angrenzenden Seitenfläche (4), während die Kopfenden der beiden Stützständer (9) in der gleichen Verstärkung (8) fluchtend zum oberen Rand (12) der genannten Seitenfläche (4) liegen.

2. Mit Verstärkungen versehene Verpackung aus Pappe nach Anspruch 1, dadurch gekennzeichnet, daß jede Verstärkung (8) aus einer Zusammenfügung von Formvollholz gebildet ist.

3. Mit Verstärkungen versehene Verpackung aus Pappe nach Anspruch 1 oder 2. dadurch gekennzeichnet, daß jede Verstärkung (8) aus Holz oder einem ähnlichen Material noch eine zweite Traverse (15) aufweist, die genau dem unteren Rand (5) der angrenzenden Seitenfläche (4) folgt, derart, daß sie im wesentlichen die Form eines rechteckigen Rahmens präsentiert.

4. Mit Verstärkungen versehene Verpackung aus Pappe nach einem der Ansprüche 1-3, dadurch gekennzeichnet, daß jede Verstärkung (8) aus Holz oder ähnlichem Material verstärkte Zonen (16) an der Verbindung der beiden Stützständer (9) und der oder den Traversen (11, 15) aufweist.

5. Verpackung aus Pappe nach einem der Ansprüche 1-4, dadurch gekennzeichnet, daß jede Verstärkung (8) aus Holz oder ähnlichem Material durch Verkleben an der kleinen benachbarten Seitenfläche (4) und/oder an den Enden der großen Seitenflächen (2) befestigt ist.

6. Verpackung aus Pappe nach einem der Ansprüche 1-4, dadurch gekennzeichnet, daß jede Verstärkung (8) aus Holz oder ähnlichem Material durch Verklammern (14) an der angrenzenden kleinen Seitenfläche (4) und/oder an den Enden der großen Seitenflächen (2) befestigt ist.
